# EUROPÄISCHE PATENTSCHRIFT

(11) **EP 0 856 046 B1**
(45) Veröffentlichungstag und Bekanntmachung des Hinweises auf die Patenterteilung: **19.03.2003**
(21) Anmeldenummer: 96934551.1
(22) Anmeldetag: 05.10.1996
(51) Int. Cl.: C11D 3/12, C11D 3/42

(54) **WASCHMITTELZUSATZ**
WASHING-AGENT ADDITIVE
ADDITIF DE LESSIVE

(30) Priorität: 12.10.1995 DE 19538028
(43) Veröffentlichungstag der Anmeldung: 05.08.1998
(73) Patentinhaber: SÜD-CHEMIE AG, 80333 München (DE); DALLI-WERKE WÄSCHE-UND KÖRPERPFLEGE GmbH & Co.KG., D-52224 Stolberg/Rhld. (DE)
(72) Erfinder: SCHALL, Norbert, D-85465 Langenpreising (DE); HEININGER, Wolfgang, D-85368 Moosburg (DE); HIRSCH, Rüdiger, D-52223 Stolberg (DE)
(74) Vertreter: Splanemann Reitzner Baronetzky Westendorp Patentanwälte
(86) Internationale Anmeldenummer: EP9604337
(87) Internationale Veröffentlichungsnummer: WO97013831

(56) Entgegenhaltungen:
- WO-A-89/08695
- WO-A-91/14762
- DE-A- 2 856 087
- FR-A- 2 500 475
- GB-A- 1 572 815
- DATABASE WPI Section Ch, Week 8530 Derwent Publications Ltd., London, GB; Class D25, AN 85-177900 XP002025190 & DD 220 328 A (VEB CHEMIE BITTERFE) , 27.März 1985

## Beschreibung

Die Erfindung betrifft einen Waschmittelzusatz, der mindestens ein quellfähiges Schichtsilicat sowie weitere Zusatzkomponenten enthält.

Eine verwandte Erfindung wird in der parallelen EP-A-0 857 200 beschrieben und beansprucht.

Die FR-A-2 500 475 beschreibt sprühgetrocknete Waschmittelzusätze, die 1 bis 20 Gew.-% Bentonit und optischen Aufheller enthalten können. Zur Herstellung wird eine wässrige Slurry aus den verschiedenen Komponenten hergestellt. Anschließend wird diese Slurry sprühgetrocknet.

Die DE-A-34 34 854 beschreibt ein Verfahren zur Herstellung einer körnigen, freifließenden Waschmittelkomponente, die anorganische Trägersubstanzen (insbesondere Natriumalumosili cate vom Zeolith-A-Typ) Tenside und optische Aufheller enthält. Bei Zeolithen handelt es sich nicht um quellfähige Schichtsilicate.

Die WO 94/05 761 beschreibt ein Verfahren zur Herstellung eines Waschmittels mit hohem Schüttgewicht und guter Löslichkeit, wobei nicht-quellfähige Silicate (z.B. Zeolithe), Tenside und optische Aufheller verwendet werden.

Die WO 89/08 695 beschreibt eine stabilisierte teilchenförmige Zusammensetzung zum Einsatz in Waschmitteln, welche optische Aufheller oder Enzyme enthält. Die Teilchen sind durch einen Bentonitüberzug geschützt. Getrennte Teilchen enthalten Bleichmittel, Tenside oder Builder.

Die DE-A-35 26 405 beschreibt Schichtsilicate mit beschränktem Quellvermögen, sowie deren Verwendung in Wasch- und Reinigungsmitteln, welche auch Tenside und optische Aufheller enthalten. Bei den Schichtsilicaten handelt es sich um synthetische Alumosilicate.

Auch aus anderen Literaturstellen sind Waschmittel bekannt, welche Na-Alumosilicate, wie zeolithe, also nicht quellfähige Silicate, sowie optische Aufheller und Tenside enthalten.

Seit Mitte der 80er Jahre ist bei der Entwicklung von Waschmitteln ein Trend zu höheren Schüttgewichten zu verzeichnen. Motiv hierfür ist die Möglichkeit der Einsparung von überflüssigen volumenerhöhenden Füllstoffen und die Einsparung von Verpackungsmaterial. Ein weiterer Vorteil ist darin zu sehen, daß ein geringeres Volumen beim Transport und im Handel erforderlich ist. Der Verbraucher hat den Vorteil, daß Waschmittelpackungen weniger Raum im Einkaufskorb einnehmen.

Ein wesentlicher Schritt bei der Entwicklung von hochkonzentrierten Waschmitteln mit hohem Schüttgewicht besteht in der Weglassung von Füllstoffen oder sogenannten Stellmitteln, wie Natriumsulfat.

Die DE-C-3 424 987 beschreibt die Herstellung von Waschmittelkonzentraten mit hohem Schüttgewicht, die kein Natriumsulfat als Stellmittel enthalten. Hierbei wird ein Grundpulver durch Sprühtrocknung hergestellt, welches die üblichen Waschmittelinhaltsstoffe, wie Tenside, Carboxymethylcellulose (CMC), Natriumpolyphosphat, Zeolith A, Wasserglas, optische Aufheller u.a. enthält. Das erhaltene Grundpulver mit niedrigem Schüttgewicht, welches frei von Natriumsulfat ist, wird zur Erhöhung des Schüttgewichts mit weiterem nichtionischem Tensid besprüht und mit einem getrennt hergestellten Granulat mit hohem Schüttgewicht trocken abgemischt. Bei diesem Produkt ist der optische Aufheller dem Kontakt, insbesondere der Oxidation, durch andere Waschmittelbestandteile ungeschützt ausgesetzt.

Ein weiterer wesentlicher Nachteil hochkonzentrierter Waschmittel mit hohem Schüttgewicht besteht darin, daß die Waschmittelbestandteile in hohen Einzelkonzentrationen ohne Verdünnung mit einem Stellmittel, miteinander in Kontakt kommen können. Dies war bei Waschmitteln mit niedrigem Schüttgewicht, welche bis zu 25% Natriumsulfat enthielten, nicht der Fall. In Waschmittelkonzentraten liegen die Aktivbestandteile des Waschmittels dicht gepackt in hoher Konzentration nebeneinander vor. Im ungünstigen Fall können die Waschmittelbestandteile unter Hydrolyse oder Oxidation miteinander reagieren, was zu einer Beeinträchtigung der Funktion der Inhaltsstoffe und des Waschmittels führen kann.

Ein Problem stellt die Einarbeitung von optischen Aufhellern in Waschmittelkonzentrate mit hohem Schutt gewicht dar. Bei der Herstellung von Waschmitteln mit niedrigem Schüttgewicht wurde der optische Aufheller entweder im Sprühprodukt verarbeitet, oder er wurde als Pulver nachträglich in das Turmprodukt (Sprühprodukt) gemischt. Ist der optische Aufheller nicht durch einen bei der Herstellung entstandenen Überzug (Coating) oder durch die Anwesenheit von verdünnenden, räumlich trennenden und wasseradsorbierenden Stellmitteln, von den ebenfalls im Waschmittel enthaltenen Bleichmitteln, wie Natriumperborat, insbesondere aber Natriumpercarbonat, getrennt, so können optische Aufheller oxidiert werden. Das hierbei verbrauchte Bleichpotential steht damit für die spätere Bleichwirkung in der Waschflotte nicht mehr zur Verfügung. Vor allem aber kann das Oxidationsprodukt des optischen Aufhellers gelb gefärbt sein, wodurch das Waschmittel einerseits eine Gelbtönung zeigt, andererseits das gelbe Oxidationsprodukt des Aufhellers Substantiv auf die Waschtextilien aufzieht, was zu einer Beeinträchtigung des ästhetischen Aspekts vor allem bei weißer Wäsche führt.

Die der Oxidation des optischen Aufhellers vorausgehende Entstehung von Aktivsauerstoff im Waschpulver ist auf eine Reaktion von im Waschpulver enthaltenem Bleichmittel zurückzuführen, insbesondere wenn Percarbonat als Bleichmittel enthalten ist. Bei Anwesenheit von Tetraacetylethylendiamin (TAED) entsteht Peressigsäure, aus welcher Aktivsauerstoff freigesetzt wird. Diese Problematik ist bei M. Husslein et al., 36. Internationale Referatetagung 1994, WFK - Forschungsinstitut für Reinigungstechnologie e.V., Seiten 82-85, beschrieben.

Bei Waschmitteln mit niedriger Schüttdichte, welche Natriumsulfat enthielten, war das Problem nicht gravierend, weil das die Reaktion auslösende Wasser durch die Bildung von Kristallwasser an das Natriumsulfat gebunden werden konnte. Das Problem stellt sich aber sehr deutlich bei Waschmitteln mit hohem Schüttgewicht. Es bestand daher die Notwendigkeit, optische Aufheller, insbesondere vom Stilbentyp, vor der Reaktion mit dem im waschpulver entstandenen Aktivsauerstoff zu schützen.

Ein weiteres, mit der Formulierung von Waschmittelkonzentraten einhergehendes Problem besteht darin, daß sich die Agglomerate mit hoher Schüttdichte in der Waschlauge nicht schnell genug auflösen und sich im "Waschlaugensumpf" wiederfinden. Da dort keine ausreichende mechanische Beanspruchung der Agglomerate auftritt, lösen sich diese nur teilweise auf, wodurch die Aktivbestandteile der Waschwirkung teilweise entzogen werden.

Die Waschmittelagglomerate hoher Schüttdichte haben im allgemeinen eine schlechte Dispergierbarkeit; diese kann verbessert werden, indem Dispergier- und Sprengmittel zugesetzt werden, welche im Kontakt mit Wasser quellen und die Agglomerate aufsprengen bzw. auflockern, was zu einer verbesserten Löslichkeit und Verfügbarkeit der Aktivkomponenten führt. In dem Aufsatz von H. Führer, Seifen-Öle-Fette-Wachse, 18 (1963), S. 561-562, ist beschrieben, daß natürliche, in Wasser quellende Smektite als Sprengmittel in kompaktierten Waschmitteltabletten Verwendung finden können.

Die Anwesenheit eines die Waschmittelagglomerate desintegrierenden Sprengmittels ist auch notwendig, um das sogenannte "Aufhellerspotting" zu vermeiden. Aufhellerspotting entsteht durch einen längeren zeitlichen Kontakt von nicht aufgelöstem, aufhellerhaltigem Agglomerat mit der Wäsche. Durch den direkten. Kontakt von lokal überkonzentriertem optischem Aufheller wird dieser an der Kontaktstelle in nicht erwünschten, hohen Konzentrationen lokal begrenzt auf das Gewebe übertragen. Dies ist insbesondere in Anwesenheit von UV-Licht in Form von leichten Anfleckungen sichtbar und stellt eine Beeinträchtigung des ästhetischen Aspekts dar. Die Waschmittelagglomerate sollen daher Sprengmittel enthalten, damit sie in Kontakt mit der Waschlauge gesprengt werben, wodurch der optische Aufheller homogen in der Waschflotte gelöst und ein direkter Kontakt der Waschmittelagglomerate mit dem Waschgut vermieden wird.

Werden in einer Produktionsanlage für Waschmittel mehrere Waschmittel verschiedener Rezeptur hergestellt, so ergeben sich Probleme, wenn in derselben Anlage aufhellerhaltige und aufhellerfreie Waschmittel hergestellt werden. Aufhellerfrei formulierte Waschmittel werden in Anlagen, in welchen vorher aufhellerhaltige Waschmittel hergestellt wurden, mit Resten des optischen Aufhellers kontaminiert. Selbst bei gründlicher vorheriger Reinigung der Anlage kann die Kontamination nicht vollständig ausgeschlossen werden.

Es besteht daher Bedarf nach einem Waschmittelzusatz, bei dem die Aufhellerkomponente in geeigneter Weise unter Vermeidung des Kontakts mit den wesentlichen Teilen einer Produktionsanlage für Waschmittel in das Waschmittel eingemischt werden kann, ohne daß die Funktion des optischen Aufhellers beeinträchtigt wird.

Der Erfindung lag die Aufgabe zugrunde, einen Waschmittelzusatz in Agglomeratform (Granulatform) bereitzustellen, welcher mindestens ein quellfähiges Schichtsilicat und einen optischen Aufheller enthält, welcher bei guter mechanischer Stabilität gut in Wasser zerfällt und in welchem der optische Aufheller in homogener Verteilung vorliegt und gegen Oxidation durch die im Waschmittel enthaltenen Oxidationsmittel geschützt ist.

Gegenstand der Erfindung ist ein Waschmittelzusatz in nicht-Sprühgetrockneter Agglomeratform, der dadurch gekennzeichnet ist, daß er mindestens ein quellfähiges Schichtsilicat das ein naturliches oder synthatisches Tonmineral darstellt, einen zwischen den Schichten des Schichtsilicats eingelagerten optischen Aufheller und ein Tensid enthält.

Man nimmt an, daß das Tensid dazu beiträgt, den optischen Aufheller zumindest teilweise homogen zwischen den Schichten des Schichtsilicats zu verteilen, da im Röntgenbeugungsdiagramm des getrockneten Produkts eine Schichtaufweitung von etwa 1,05 bis 1,30 nm bis auf etwa 1,35 bis 1,85 nm beobachtet wird.

Aufgrund der vermuteten Einlagerung des optischen Aufhellers zwischen den Schichten des Schichtsilicats wird dieser den Oxidationsprozessen während der Lagerung des Waschmittels zuverlässig entzogen, und es wird beim Einsatz des Waschmittels das "Aufhellerspotting" auf der Wäsche vermieden.

Vorzugsweise enthält der Waschmittelzusatz neben dem quellfähigen Schichtsilicat, dem optischen Aufheller und dem Tensid ein Alkalicarbonat.

Der erfindungsgemäße Waschmittelzusatz enthält vorzugsweise
a) etwa 5 bis 60 Gew.-% quellfähige(s) Schichtsilicat(e);
b) etwa 5 bis 35 Gew.-% Tensid(e);
c) etwa 5 bis 60 Gew.-% Alkalicarbonat(e);
d) etwa 1 bis 20 Gew.-% optische(n) Aufheller.

Das quellfähige Schichtsilicat stellt ein natürliches oder synthetisches Tonmineral dar. Das quellfähige Tonmineral ist vorzugsweise Montmorillonit, Beidellit, Saponit oder Hectorit.

Der Montmorillonit kann in der Natrium- oder Calciumform bzw. in Form eines mit Soda ionenausgetauschten Calcium-Montmorillonits verwendet werden. Es können auch synthetisch hergestellte Tonmineralien aus der vorstehend genannten Gruppe eingesetzt werden. Das Schichtsilicat wird vorzugsweise in einer Menge von 10 bis 50. Gew.-%, insbesondere 30 bis 50 Gew.-% eingesetzt.

Die quellfähigen Schichtsilicate besitzen die Eigenschaft, unter innerkristalliner Quellung polare Agentien zwischen die Silicatlamellen zu intercalieren, was sich bei höheren Konzentrationen in einer Erhöhung des Schichtabstands bemerkbar macht.

Vorzugsweise ist das Tensid aus der Gruppe der anionischen und nichtionischen Tenside ausgewählt, wobei das nichtionische Tensid vorzugsweise eine Mischung aus Fettalkohol-Ethoxylaten verschiedener Ethoxylierungsgrade darstellt.

Die Fettalkohol-Ethoxylate haben die Formel:

R-O-(EO)_{y}-H,

wobei R einen Kohlenwasserstoffrest mit 10 bis 18, insbesondere 12 bis 18 Kohlenstoffatome, EO eine Ethylenoxid-Gruppe und y eine Zahl von 2 bis 20, insbesondere von 3 bis 10 bedeuten. Es können auch gezielt hergestellte Mischungen aus Fettalkoholethoxylaten verschiedenen Ethoxylierungsgrades verwendet werden.

Diese Fettalkohol-Ethoxylate werden begierig zwischen den Schichtlamellen eingelagert. Die nichtionischen Tenside, in denen die optischen Aufheller, insbesondere vom Stilbentyp, löslich sind, begünstigen deren Transport zwischen die Lamellen des quellfähigen Schichtsilicats. Die optischen Aufheller werden zwischen den Lamellen des Schichtsilicats intercaliert und so vor der Reaktion mit anderen Waschmittelbest and teilen geschützt.

Die mit Tensiden und optischen Aufhellern intercalierten Schichtsilicate in Granulatform quellen in Wasser auf und geben die Tenside und optischen Aufheller der Lösung in Wasser frei. Die optischen Aufheller und die Tenside sind daher im Waschprozeß in vollem Umfang verfügbar. Durch die Quellwirkung des Schichtsilicats-Agglomerats in Wasser werden die Agglomerate gesprengt und im Wasser verteilt, wodurch das "Aufhellerspotting" vermieden wird.

Das Alkalicarbonat, das insbesondere in Form von Natriumcarbonat eingesetzt wird, erfüllt mehrere Funktionen:

Wird das Schichtsilicat mit dem Tensid agglomeriert, so erhält man ein weiches, mit zunehmendem Gehalt an Tensid klebriges Agglomerat, das nicht rieselfähig und nicht silierfähig ist. Durch die Anwesenheit des Natriumcarbonats wird die mechanische Stabilität des Agglomerats verbessert und dessen Klebrigkeit vermindert. Außerdem ist das Natriumcarbonat im Waschmittel zur Einstellung der Alkalität und als Builderkomponente erwünscht. Das Alkalicarbonat wird vorzugsweise in Mengen von etwa 10 bis 40 Gew.-%, insbesondere von etwa 12 bis 30 Gew.-% Wird das Schichtsilicat mit dem Tensid agglomeriert, so erhält man ein weiches, mit zunehmendem Gehalt an Tensid klebriges Agglomerat, das nicht rieselfähig und nicht silierfähig ist. Durch die Anwesenheit des Natriumcarbonats wird die mechanische Stabilität des Agglomerats verbessert und dessen Klebrigkeit vermindert. Außerdem ist das Natriumcarbonat im Waschmittel zur Einstellung der Alkalität und als Builderkomponente erwünscht. Das Alkalicarbonat wird vorzugsweise in Mengen von etwa 10 bis 40 Gew.-%, insbesondere von etwa 12 bis 30 Gew.-% verwendet.

Vorzugsweise stellt der optische Aufheller ein Stilben-Derivat dar. Es können aber auch Benzoxazol-, Cumarin- und Pyrazolin-Derivate verwendet werden. Diese Produkte haben im allgemeinen einen anionischen Farbstoffrest, weshalb es überraschend war, daß sie zwischen die negativ geladenen Schichten des quellfähigen Schichtsilicats eingelagert werden.

Geeignete optische Aufheller sind beispielsweise
(a) Cyanursäurechlorid-Diaminostilben (CCDAS), worin R folgende Bedeutungen haben kann: Typ: Tetraanilin
   (Handelsbezeichnung Tinopal® TAS-X der Firma Ciba-Geigy) Typ: Dimorpholin
   (Handelsbezeichnung Tinopal® DMS-X H.C.) Typ: Aminostilben
   (Handelsbezeichnung Tinopal® 5 BMS-X) Handelsbezeichnung: Tinopal® CBS-X Handelsbezeichnung Tinopal® BLS-X

Da das Tensid hygroskopisch ist, sind die Agglomerat-Teilchen des Waschmittelzusatzes vorzugsweise mit synthetischem Zeolith umhüllt, wodurch die Rieselfähigkeit der Agglomerat-Teilchen verbessert wird. Die Umhüllung mit Zeolith verbessert weiterhin den Weißgrad des Agglomerats.

Das Agglomerat hat vorzugsweise eine Schüttdichte von mehr als etwa 700 g/Liter und ist aufgrund dieser hohen Schüttdichte mit hochkonzentrierten Waschmitteln mit hoher Dichte kompatibel.

Gegenstand der Erfindung ist ferner ein Verfahren zur Herstellung des vorstehend beschriebenen Waschmittelzusatzes in Agglomeratform, das dadurch gekennzeichnet ist, daß man (a) den (die) optischen Aufheller als wäßrige Slurry gleichzeitig mit dem(den) Tensid(en) zu dem (den) Schichtsilicat(en) gibt oder (b) mindestens einen Teil des (der) optischen Aufheller(s) zuvor in dem(den) Tensid(en) löst und die Lösung dem(den) Schichtsilicaten(en) zusetzt.

Vorzugsweise mischt man das quellfähige Schichtsilicat vor der Zugabe des optischen Aufhellers/Tensids mit dem Alkalicarbonat.

Die Pulverkomponenten können zum Beispiel in einem Intensivmischer, z.B. in einem Eirich-Mischer miteinander gemischt werden. Anschließend werden gleichzeitig oder nacheinander der optische Aufheller (bevorzugt als wäßrige Dispersion) und das Tensid unter Durchwirbelung zu der Pulverkomponente gesprüht. Hierbei bildet sich ein Agglomerat, welches bei niedriger Mischgeschwindigkeit mit dem Zeolith abgepudert wird. Das entstandene Agglomerat wird gesiebt und durch Zugabe von weiterem Zeolith (insbesondere Zeolith P) in Pulverform oberflächlich zur Verringerung der Klebrigkeit und zur Verbesserung des Weißgrades beschichtet.

Das erhaltene Agglomerat ist in Wasser gut dispergierbar. Der optische Aufheller ist vor der Oxidation geschützt und nach der Auflösung des Agglomerats in der Waschlauge voll verfügbar. Durch die Anwesenheit des in Wasser quellfähigen Schichtsilicats tritt kein "Aufhellerspotting" auf. Das Agglomerat kann den in aufhellerfreien Produktionsanlagen hergestellten Waschmitteln nachträglich zugemischt werden, so daß die Anlagen nicht mit Aufheller kontaminiert werden.

Gegenstand der Erfindung ist ferner ein Waschmittel, enthaltend den vorstehend beschriebenen Waschmittelzusatz neben üblichen Waschmittelkonponenten, wie anionische und nichtionische Tenside, Gerüst Substanzen (Builder), Polymere (Co-Builder), Vergrauungsinhibitoren, Bleichmittel und Bleichaktivatoren, Enzyme, Schauminhibitoren, Duftstoffe und/oder Farbstoffe.

Das bevorzugte Herstellungsverfahren ist nachstehend erläutert.

Das pulverförmige Schichtsilicat und das pulverförmige Natriumcarbonat werden intensiv vorgemischt. Unter intensiver Durchwirbelung der Pulvermischung wird das Tensid oder eine Lösung des Tensids zugegeben. Gleichzeitig wird der optische Aufheller bzw. ein Gemisch verschiedener optischer Aufheller als wäßrige Dispersion (Slurry) zugegeben. Alternativ kann eine Lösung des optischen Aufhellers in einer Tensidlösung zu dem Pulvergemisch gegeben werden.

Wird der optische Aufheller als wäßrige Dispersion zugegeben, so agglomeriert die Mischung bei einem Wassergehalt von etwa 20 bis 30 Gew.-%, bezogen auf die Gesamtmischung. Nach einer Mischzeit von etwa 2 bis 5 Minuten erhält man ein Agglomerat, das in einem geeigneten Trockner, vorzugsweise in einem Fließbett-Trockner auf einen Restwassergehalt von etwa 2 bis 15 Gew.-%, vorzugsweise von etwa 5 bis 10 Gew.-% getrocknet wird. Das erhaltene Agglomerat wird mit einer Siebmaschine auf eine Teilchengröße von etwa 0,2 bis 2,5 mm, vorzugsweise von 0,5 bis 1,7 mm, gesiebt. Die Fraktion < 0,2 mm wird erneut der Agglomeration zugeführt. Entstehendes grobes Korn wird mit einem Walzenbrecher zerkleinert und erneut auf die Siebanlage gegeben.

Wird ein Teil des optischen Aufhellers zusammen mit dem Tensid zu dem Pulvergemisch gegeben, so wird zunächst der optische Aufheller in Pulverform im Tensid gelöst. Das Gewichtsverhältnis zwischen Tensid und optischem Aufheller kann 15:2 bis 4:10, vorzugsweise 10:3 bis 10:8 betragen. Die Lösung bzw. Dispersion des optischen Aufhellers im Tensid wird unter intensiver Durchwirbelung zum Pulver gegeben, wobei gleichzeitig weitere Anteile des optischen Aufhellers in wäßriger Dispersion zugegeben werden.

Nach einer Mischzeit von etwa 2 bis 5 Minuten bildet sich ein Agglomerat, welches jedoch durch die Anwesenheit des Tensids etwas klebrig ist und deshalb zu Anbackungen neigt. Durch Zugabe von etwa 0,5 bis 5 Gew.-% eines synthetischen Zeoliths während der letzten 30 Sekunden des Agglomerationsprozesses wird die Klebrigkeit des Agglomerates soweit herabgesetzt, daß das Agglomerat im Fließbett getrocknet und wie beschrieben, abgesiebt werden kann.

Das abgesiebte Agglomerat wird in einen Trommelmischer (zum Beispiel in einen Trommelmischer der Firma Telschig) oder einen Granulierteller gegeben. Dann werden etwa 3 bis 15 Gew.-%, vorzugsweise etwa 5 bis 10 Gew.-% synthetischer Zeolith in feinkörniger Form zugegeben. Die mittlere Teilchengröße dieses Pulvers soll vorzugsweise <20 µm, insbesondere etwa 3 bis 10 µm betragen. Beim Mischen des Agglomerats mit dem Pulver lagert sich letzteres an der äußeren Oberfläche des Agglomerats an. Da die verwendeten Pulver einen Weißgrad von >90% (R 456, Eirepho) aufweisen, entsteht um die durch den Aufheller gelblich gefärbte Agglomeratoberfläche ein weißer Überzug, so daß das erhaltene Agglomerat weiß und von der Farbe des Waschmittels nicht zu unterscheiden ist.

Der nach dem beschriebenen Verfahren hergestellte Waschmittelzusatz weist zusätzlich folgende Vorteile auf:

Die Schüttdichte ist größer als 700 g/Liter, so daß es mit Waschmitteln hoher Schüttdichte kompatibel ist. Durch die Qüellwirkung des im Waschmittelzusatz enthaltenen Schichtsilicats zerfallen die Agglomerate rasch in Wasser. Es wird kein Aufhellerspotting auf der Wäsche beobachtet. Die Aktivkomponenten Tensid und optischer Aufheller sind im Waschmittel voll verfügbar. Durch die Anwesenheit von Schichtsilicat und Alkalicarbonat ist das Agglomerat mechanisch stabil. Das Agglomerat läßt sich nachträglich dem Waschmittel zumischen, wodurch wesentliche Teile der Waschmittel-Produktionsanlage nicht mit optischen Aufhellern kontaminiert werden.

Die Erfindung ist durch die nachstehenden Beispiele erläutert.

### Beispiel 1

Es wurde ein Waschmittelzusatz nach folgender Rezeptur hergestellt:

| | | |
|---|---|---|
| A | Bentonit (Laundrosil® DGA, Süd-Chemie AG) | 40 Gew.-% |
| | | |
| B | Natriumcarbonat | 15,52 Gew.-% |
| | | |
| C | Nichtionisches Tensid R-(O-CH₂-CH₂)₄-OH (R= C₁₄/C₁₅) | 10,00 Gew.-% |
| | | |
| D | Optischer Aufheller A (Tinopal® DMS, Slurry in Wasser mit 36 % Wirkstoffgehalt) | 18,6 Gew.-% |
| | | |
| E | Optischer Aufheller B (Tinopal® CBS, Slurry in Wasser mit 30 % Feststoffgehalt) | 5,88 Gew.-% |
| | | |
| F | Zeolith P | 10 Gew.-% |
| | | |

In einem Eirich-Intensivmischer des Typs R02 (Füllung 3-5 Liter, Leistung 2,7 kW) wurden 800 g der Komponente A und 310,4 g der Komponente B vorgelegt und 1 Minute gemischt. Dann wurde während des Mischens die Komponente C zugegeben, gefolgt von der Zugabe der Komponenten D und E. Es wurde ein gelb getöntes Agglomerat mit einem Wassergehalt von 18 Gew.-% erhalten. Dieses Agglomerat wurde im Trokkenschrank auf eine Restfeuchte von 6 Gew.-% Wasser getrocknet. Dann wurde die Kornfraktion 0,2 bis 1,7 mm abgesiebt.

Anschließend wurde das gesiebte Agglomerat mit 10 Gew.-% Zeolith P versetzt und in einem Granulierteller gemischt. Dabei wurde das Agglomerat an der Oberfläche mit Zeolith-Pulver beschichtet, wodurch ein weißes Agglomerat erhalten wurde.

2 Gew.-% des Waschmittelzusatzes wurden in ein durch Sprühagglomeration hergestelltes Kompaktwaschmittel der neuen Generation mit einer Schüttdichte von 850 g/Liter eingemischt. Dieses Waschmittel enthielt:
20 Gew.-% Na-Percarbonat
5 Gew.-% TAED
6 Gew.-% Nichtionisches Tensid (Komponente C)
12 Gew.-% Fettalkholsulfat (ROSO₃Na; R=C16/C18)

Als Vergleich wurde eine äquivalente Menge Aufheller A und Aufheller B in ein identisches Waschmittel bereits bei der Herstellung des Sprühagglomerats eingebracht. Beide Waschmittelformulierungen wurden 4 Wochen bei 40°C in einem geschlossenen Nachfüllbeutel gelagert. Aus dem vor und nach dem Lagertest mittels HPLC-Analyse bestimmten Aufhellergehalt wurde dessen Abbau errechnet. Ferner wurde der optische Aspekt des Waschmittels visuell beurteilt. Die Ergebnisse sind in Tabelle I angegeben.

**Tabelle I**

| Aufheller-Einsatz | Abbau nach 4 Wochen/40°C | | optischer Aspekt | |
|---|---|---|---|---|
| | Aufheller A | Aufheller B | Ausgang | 4 Wochen/40°C |
| über Waschmittelzusatz nach Beispiel 1 | 20% | 40% | weiß | weiß |
| über Sprühagglomerat | 40% | 50% | weiß | gelb |

Bei Verwendung des Waschmittelzusatzes ist der Abbau der Aufheller A und B deutlich geringer, und es tritt keine störende Gelbtönung des Waschmittels durch Oxidationsprodukte auf.

### Beispiel 2

Alternativ zu Beispiel 1 wurden die Komponenten A und B in einem Eirich-Mischer gemischt. Es wurde eine Lösung aus 134 g Tinopal® DMS-X h.c. (Pulverform) in 438 g der Komponente C (Tensid) hergestellt, welche während des Mischvorgangs zur Mischung aus Komponente A und B gegeben wird. Anschließend wurde die Komponente E als Slurry zugegeben. Es wurde ebenfalls ein gelb getöntes Agglomerat erhalten, das wie in Beispiel 1 weiterverarbeitet wurde.

2 Gew.-% des Waschmittelzusatzes nach diesem Beispiel wurden wiederum in das in Beispiel 1 beschriebene Waschmittel eingemischt und entsprechend geprüft. Die Ergebnisse sind in Tabelle II angegeben.

**Tabelle II**

| Aufheller-Einsatz | Abbau nach 4 Wochen/40°C | | optischer Aspekt | |
|---|---|---|---|---|
| | Aufheller A | Aufheller B | Ausgang | 4 Wochen/40°C |
| über Waschmittelzusatz nach Beispiel 2 | 20% | 40% | weiß | weiß |

Die Stabilisierung von Aufheller A tritt auf, unabhängig davon, ob er als Slurry in Wasser (Beispiel 1) oder in nichtionischem Tensid (Beispiel 2) in den Waschmittelzusatz eingearbeitet wurde.

### Beispiel 3

Es wurde ein Waschmittelzusatz nach folgender Rezeptur hergestellt:

| | | |
|---|---|---|
| A | Bentonit (Laundrosil® DGA, Süd-Chemie AG) | 42 Gew.-% |
| | | |
| B | Natriumcarbonat | 21,2 Gew.-% |
| | | |
| C | Nichtionisches Tensid R-(O-CH₂-CH₂)₄-OH (R = C₁₄/C₁₅) | 9,0 Gew.-% |
| | | |
| D | Nichtionisches Tensid R-(O-CH₂-CH₂)₈-OH (R=C₁₄/C₁₅) | 9,0 Gew.-% |
| | | |
| E | Optischer Aufheller A (Tinopal® DMS, Slurry in Wasser mit 36 % Wirkstoffgehalt) | 7,0 Gew.-% |
| | | |
| F | Optischer Aufheller B (Tinopal® CBS, Slurry in Wasser mit 30 % Feststoffgehalt) | 1,8 Gew.-% |
| | | |
| G | Zeolith P | 10 Gew.-% |
| | | |

Wie in Beispiel 1 wurden in einem Eirich-Intensivmischer 840 g der Komponente A und 424 g der Komponente B etwa eine Minute vorgemischt. Dann wurde eine Mischung der Komponenten E (140 g) und F (36 g) zugegeben. Anschließend wurden 180 g der Komponente C und 180 g der Komponente D (vorgemischt) zugegeben.

Es wurde ein leicht gelblich verfärbtes, etwas klebriges Agglomerat erhalten. Zur Herabsetzung der Klebrigkeit wurden 5% Zeolith P zugegeben und ca. 20 sec. gemischt.

Das erhaltene Agglomerat wurde auf eine Korngröße von 0,2 mm bis 2,0 mm gesiebt.

Anschließend wurde das gesiebte Agglomerat nochmals mit 5 Gew.-% Zeolith P versetzt, und in einem Granulierteller gemischt, wobei das Agglomerat an der Oberfläche mit Zeolith-Pulver beschichtet wurde, wodurch ein weißes Agglomerat erhalten wurde.

5 Gew.-% des Waschmittel Zusatzes nach diesem Beispiel wurden in ein durch Sprühtrocknung hergestelltes Kompaktwaschmittel mit einer Schüttdichte von 700 g/Liter eingemischt. Dieses Waschmittel enthält unter anderem:
14% Na-Perborat-Monohydrat
5% TAED
6% Nichtionisches Tensid C+D = 1:1
12% Fettalkholsulfate (RO-SO₃Na; R = C₁₆/C₁₈)

Als Vergleich wurde eine äquivalente Menge Aufheller A und Aufheller B in ein identisches Waschmittel bereits bei der Herstellung des Sprühprodukts eingebracht.

Anschließend wurde ein Lagestabilitätstest, wie in Beispiel 1 beschrieben, durchgeführt. Die Ergebnisse sind in Tabelle III angegeben.

**Tabelle III**

| Aufheller-Einsatz | Abbau nach 4 Wochen/40°C | | optischer Aspekt | |
|---|---|---|---|---|
| | Aufheller A | Aufheller B | Ausgang | 4 Wochen/40°C |
| über Waschmittelzusatz nach Beispiel 1 | 7% | 0% | weiß | weiß |
| über Sprühprodukt | 24% | 0% | weiß | gelb |

Aufheller A wird bei Verwendung des Waschmittelzusatzes deutlich langsamer abgebaut als bei Einsatz im Sprühprodukt. Das Waschmittel bleibt weiß.

## Patentansprüche

1. Waschmittelzusatz in nicht sprühgetrockneter Agglomeratform, **dadurch gekennzeichnet, dass** er mindestens ein quellfähiges Schichtsilicat, das ein natürliches oder synthetisches Tonmineral darstellt, einen zwischen den Schichten des Schichtsilicats eingelagerten optischen Aufheller und zwischen den Schichten des Schichtsilicats eingelagertes Tensid enthält, und eine Schüttdichte von mehr als 700 g/l aufweist.

2. Waschmittelzusatz nach Anspruch 1, **dadurch gekennzeichnet, daß** er neben dem quellfähigen Schichtsilicat, dem optischen Aufheller und dem Tensid ein Alkalicarbonat enthält.

3. Waschmittelzusatz nach Anspruch 1, **dadurch gekennzeichnet, daß** er enthält:
a) etwa 5 bis 60 Gew.-% quellfähige (s) Schichtsilicat(e)
b) etwa 5 bis 35 Gew.-% Tensid(e),
c) etwa 5 bis 60 Gew.-% Alkalicarbonat(e),
d) etwa 1 bis 20 Gew.-% optische(n) Aufheller.

4. Waschmittelzusatz nach Anspruch 1, **dadurch gekennzeichnet, daß** das quellfähige Tonmineral Montmorillonit, Beidellit, Saponit oder Hectorit darstellt.

5. Waschmittelzusatz nach einem der Ansprüche 1 bis 4, **dadurch gekennzeichnet, daß** das Tensid aus den Gruppen der anionischen und nicht-ionischen Tenside ausgewählt ist.

6. Waschmittelzusatz nach Anspruch 5, **dadurch gekennzeichnet, daß** das nicht-ionische Tensid eine Mischung aus Fettalkohol-Ethoxylaten verschiedener Ethoxylierungsgrade darstellt.

7. Waschmittelzusatz nach einem der Ansprüche 1 bis 6, **dadurch gekennzeichnet, daß** der optische Aufheller ein Stilben-Derivat darstellt.

8. Waschmittelzusatz nach einem der Ansprüche 1 bis 6, **dadurch gekennzeichnet, daß** die Agglomerat-Teilchen mit synthetischem Zeolith, vorzugsweise Zeolith P, umhüllt sind.

9. Verfahren zur Herstellung eines Waschmittelzusatzes in Form eines Agglomerats nach einem der Ansprüche 1 bis 8 **dadurch gekennzeichnet, daß** man (a) den (die) optischen Aufheller als wässrige Slurry gleichzeitig mit dem (den) Tensid(en) zu dem (den) Schichtsilicat(en) gibt oder (b) mindestens einen Teil des (der) optischen Aufheller(s) zuvor in dem (den) Tensid(en) löst und die Lösung dem (den) Schichtsilicat(en) zusetzt.

10. Verfahren nach Anspruch 9, **dadurch gekennzeichnet, daß** man das quellfähige Schichtsilicat vor der Zugabe des optischen Aufhellers/Tensids mit dem Alkalicarbonat mischt.

11. Verfahren nach Anspruch 9 oder 10, **dadurch gekennzeichnet, daß** man ein Agglomerat mit einer Teilchengröße von etwa 0,2 bis 2,5 mm und einem Restwassergehalt von 2 bis 15 Gew.-% bildet.

12. Verfahren nach einem der Ansprüche 9 bis 11 **dadurch gekennzeichnet, daß** man das erhaltene Agglomerat mit 3 bis 15 Gew.-% eines synthetischen Zeoliths, vorzugsweise von Zeolith P, umhüllt.

13. Waschmittel, enthaltend einen Waschmittelzusatz nach einem der Ansprüche 1 bis 8 bzw. hergestellt nach einem der Ansprüche 9 bis 12, neben üblichen Waschmittelkomponenten.

## Claims

1. Detergent additive in non-spray-dried agglomerate form, **characterised in that** it contains at least one swellable sheet silicate which is a natural or synthetic clay mineral, an optical brightener stored between the sheets of the sheet silicate and surfactant stored between the sheets of the sheet silicate, and has a bulk density of more than 700 g/l.

2. Detergent additive according to claim 1, **characterised in that** in addition to the swellable sheet silicate, the optical brightener and the surfactant, it contains an alkali carbonate.

3. Detergent additive according to claim 1, **characterised in that** it contains:
a) about 5 to 60 wt.% swellable sheet silicate(s)
b) about 5 to 35 wt.% surfactant(s),
c) about 5 to 60 wt.% alkali carbonate(s),
d) about 1 to 20 wt.% optical brightener(s).

4. Detergent additive according to claim 1, **characterised in that** the swellable clay mineral is montmorillonite, beidellite, saponite or hectorite.

5. Detergent additive according to any one of claims 1 to 4, **characterised in that** the surfactant is selected from the groups of anionic or non-ionic surfactants.

6. Detergent additive according to claim 5, **characterised in that** the non-ionic surfactant is a mixture of fatty alcohol ethoxylates with different degrees of ethoxylation.

7. Detergent additive according to any one of claims 1 to 6, **characterised in that** the optical brightener is a stilbene deriyative.

8. Detergent additive according to any one of claims 1 to 6, **characterised in that** the agglomerate particles are enclosed with synthetic zeolite, preferably zeolite P.

9. Method for producing a detergent additive in the form of an agglomerate according to any one of claims 1 to 8, **characterised in that** (a) the optical brightener(s) is/are added as aqueous slurry to the sheet silicate(s) simultaneously with the surfactant(s) or (b) at least part of the optical brightener(s) is dissolved in the surfactant(s) in advance and the solution is then added to the sheet silicate(s).

10. Method according to claim 9, **characterised in that** the swellable sheet silicate is mixed with the alkali carbonate before the optical brightener/surfactant is added.

11. Method according to claim 9 or 10, **characterised in that** an agglomerate is formed with a particle size of about 0.2 to 2.5 mm and a residual water content of 2 to 15 wt.%.

12. Method according to any one of claims 9 to 11, **characterised in that** the agglomerate obtained is enclosed with 3 to 15 wt.% of a synthetic zeolite, preferably zeolite P.

13. Detergent containing a detergent additive according to any one of claims 1 to 8 or produced according to any one of claims 9 to 12, in addition to conventional detergent components.

## Revendications

1. Additif pour agent de lavage sous forme d'agglomérat non pulvérisé à sec, **caractérisé en ce qu'**il contient au moins un silicate en feuillets capable de gonflement composé d'un minéral argileux naturel ou synthétique, un azurant optique inclus entre les feuillets du silicate en feuillets et un tensioactif inclus entre les feuillets du silicate en feuillets, et **en ce qu'**il présente une densité en vrac supérieure à 700 g/l.

2. Additif pour agent de lavage selon la revendication 1, **caractérisé en ce qu'**il contient, outre le silicate en feuillets capable de gonflement, l'azurant optique et le tensioactif, un carbonate alcalin.

3. Additif pour agent de lavage selon la revendication 1, **caractérisé en ce qu'**il contient :
a) environ 5 à 60 % du poids de silicate(s) en feuillets capable(s) de gonflement,
b) environ 5 à 35 % du poids de tensioactif(s),
c) environ 5 à 60 % du poids de carbonate(s) alcalin(s),
d) environ 1 à 20 % du poids d'azurant(s) optique(s).

4. Additif pour agent de lavage selon la revendication 1, **caractérisé en ce que** le minéral argileux capable de gonflement est de la montmorillonite, de la beidellite, de la saponite ou de l'hectorite.

5. Additif pour agent de lavage selon l'une quelconque des revendications 1 à 4, **caractérisé en ce que** le tensioactif est choisi dans le groupe des tensioactifs anioniques et non ioniques.

6. Additif pour agent de lavage selon la revendication 5, **caractérisé en ce que** le tensioactif non ionique se compose d'un mélange d'éthoxylates d'alcools gras à différents degrés d'éthoxylation.

7. Additif pour agent de lavage selon l'une quelconque des revendications 1 à 6, **caractérisé en ce que** l'azurant optique est un dérivé de stilbène.

8. Additif pour agent de lavage selon l'une quelconque des revendications 1 à 6, **caractérisé en ce que** les particules d'agglomérat sont enrobées de zéolithe de synthèse, de préférence de Zéolithe P.

9. Procédé de production d'un additif pour agent de lavage sous forme d'agglomérat selon l'une quelconque des revendications 1 à 8, **caractérisé en ce que** (a) l'on ajoute le(s) azurant(s) optique(s) sous forme de suspension aqueuse au(x) silicate(s) en feuillets en même temps que le(s) tensioactif(s), ou (b) on dissout au préalable une partie au moins du (des) azurant(s) optique(s) dans le(s) tensioactif(s) avant d'ajouter la solution au(x) silicate(s) en feuillets.

10. Procédé selon la revendication 9, **caractérisé en ce que** le silicate en feuillets capable de gonflement est mélangé au carbonate alcalin avant l'ajout de l'azurant optique et du tensioactif.

11. Procédé selon la revendication 9 ou 10, **caractérisé en ce que** l'on forme un agglomérat ayant une taille de particules de 0,2 à 2,5 mm environ et contenant un taux résiduel d'eau de 2 à 15 % en poids.

12. Procédé selon l'une quelconque des revendications 9 à 11, **caractérisé en ce que** l'agglomérat obtenu est enrobé de 3 à 15 % en poids d'une zéolithe de synthèse, de préférence de la Zéolithe P.

13. Agent de lavage contenant un additif pour agent de lavage selon l'une quelconque des revendications 1 à 8 ou fabriqué selon l'une des revendications 9 à 12, en complément des composants habituels de l'agent de lavage.
